# EUROPÄISCHE PATENTSCHRIFT

(11) **EP 1 386 986 B1**
(45) Veröffentlichungstag und Bekanntmachung des Hinweises auf die Patenterteilung: **16.05.2007**
(21) Anmeldenummer: 03008243.2
(22) Anmeldetag: 09.04.2003
(51) Int. Cl.: D01G 15/46

(54) **Vorrichtung zur Abnahme eines Faservlieses von einer Karde, mit einer Absaugwalze**
Device for removing a fiber web from a card with a suction roller
Dispositif pour détacher un voile de carde avec un rouleau aspirant

(30) Priorität: 31.07.2002 DE 10234803
(43) Veröffentlichungstag der Anmeldung: 04.02.2004
(73) Patentinhaber: ERKO Trützschler GmbH, 48249 Dülmen (DE)
(72) Erfinder: Kock, Erwin, 48249 Dülmen (DE)
(74) Vertreter: Habbel, Ludwig

(56) Entgegenhaltungen:
- DE-U- 29 822 227
- GB-A- 962 162
- US-A- 3 787 930
- US-A- 4 475 272
- US-A- 5 361 451

## Beschreibung

Die Erfindung betrifft eine Vorrichtung nach dem Oberbegriff des Anspruchs 1.

Eine derartige Vorrichtung ist aus der EP 0 704 561 B1 bekannt. Die Ansaugeinrichtung ist als Saugschacht ausgebildet, der in dem Bereich auf die Fasern einwirkt, in welchem sie von der Abzugswalze zum Förderband übergeben werden. Bei schnell laufendem Förderband ist eine anschließende Beeinträchtigung der auf dem Förderband aufliegenden Fasern, z. B. Luftwirbel, nicht ausgeschlossen, so dass der Zusammenhalt der Fasern insbesondere auf schnell laufenden Bändern gestört werden kann.

Auch aus der GB 962 162 A ist eine gattungsgemäße Anordnung bekannt, mit einer besaugten Abzugswalze, und bei der die Abnahme der Fasern von der Karde durch einen Luftstrahl unterstützt wird, der zwischen die Fasern und die Kardenoberfläche gerichtet ist.

Die US 4 475 272 A zeigt eine Anordnung, bei der die Abnahme der Fasern nicht mittels einer saugunterstützten Abzugswalze erfolgt, sondern bei der die Fasern ausschließlich abgesaugt werden. Eine Volumenvergrößerung ded Faservlieses bzw. Faserflors ist dabei aufgrund der erforderlichen, vergleichsweise starken Saugkraft kaum zu vermeiden. Diese Volumenvergrößerung beeinträchtigt den Zusammenhalt der Fasern und macht sie besonders empfindlich gegen Einflüsse wie z. B. Luftwirbel, die bei dem anschließenden Transport auf einem - insbesondere auf einem schnell laufenden - Transportband auf die Fasern einwirken.

Die US 5 361 451 A zeigt eine Anordnung, bei der die Fasern von einer Krempel im freien Flug auf ein luftdurchlässiges, besaugtes Förderband gelangen. Oberhalb des Förderbandes ist eine besaugte Walze vorgesehen, welche für die frei fliegenden Fasern eine Prall- oder Leitfläche bildet und die in einer zur Krempel entgegengesetzten Richtung rotiert. Durch die beiderseits des Faserstroms angeordneten beiden Saugzonen unterhalb des Förderbandes und innerhalb der Walze wird der die Fasern transportierende Luftstrom in zwei Teilströme aufgefächert, was ein besonders voluminöses Fasergebilde auf dem Förderband ergeben soll. Auch diese Volumenvergrößerung beeinträchtigt den Zusammenhalt der Fasern und macht sie besonders empfindlich gegen Einflüsse wie z. B. Luftwirbel, die bei dem anschließenden Transport auf einem - insbesondere auf einem schnell laufenden - Transportband auf die Fasern einwirken.

Aus der US 3 787 930 A ist eine Anordnung bekannt, bei der die Faserabnahme von der Krempel ohne einen Kamm erfolgen soll, der ggf. auch als rotierende Abzugwalze ausgestaltet sein könnte. Vielmehr soll die Faserabnahme mittels eines Luftleitblechs, einer besaugten Walze und mehrerer Transportbänder erfolgen. Eine zu gleichmäßige Ausrichtung der Fasern soll dadurch verhindert und eine Neuausrichtung der Fasern begünstigt werden.

Aus der DE 298 22 227 U1 ist eine Saugwalzenanordnung für die Presse einer Zellstoff-Trockenmaschine bekannt. Eine mit Feuchtigkeit beladene Zellstoffbahn wird zunächst zwischen einen Pressfilz und ein Sieb geführt und anschließend mittels einer Saugwalze an dem Pressfilz gehalten. Saugkammern in der Saugwalze helfen beim Abtransport der aus der Zellstoffbahn stammenden Feuchtigkeit. Die Problemstellung wie sie bei frei beweglichen Fasern oder einem nur sehr lockeren, empfindlichen Faserverbund auftritt, ist hier nicht angesprochen.

Der Erfindung liegt die Aufgabe zugrunde, eine gattungsgemäße Vorrichtung dahingehend zu verbessern, dass diese mit einfachen Mitteln an unterschiedliche Produktionsverhältnisse zugunsten einer optimalen Übergabe der Fasern einstellbar und anpassbar ist. ,

Diese Aufgabe wird durch eine Vorrichtung mit den Merkmalen des Anspruchs 1 gelöst.

Die Erfindung schlägt mit anderen Worten vor, die Übergabe in an sich bekannter Weise durch einen am Flor-Lieferband anliegenden Unterdruck zu begünstigen. Dabei wird die Saugwirkung durch eine Saugwalze ermöglicht, um welche das Flor-Lieferband umläuft. Die Saugwirkung kann dadurch beeinflusst werden, dass eine innerhalb der Saugwalze vorgesehene Spalt- oder Schlitzdüse verstellbar ist, so dass sie an unterschiedlichen Umfangsbereichen der Saugwalze wirken kann. Je nach Produktionsgeschwindigkeit und verwendeter Fasersorte kann daher die Übergabe von der Abzugswalze zum Flor-Lieferband mittels der Saugwalze optimal beeinflusst werden.

Eine Vergleichmäßigung der Saugwirkung wird dadurch erzielt, dass außer der Spalt- bzw. Schlitzdüse ein zweiter Saugbereich an der Saugwalze vorgesehen ist, der in einem im Vergleich zur Düse größeren Umfangsabschnitt der Saugwalze wirkt. Vorteilhaft können die beiden Saugbereiche unabhängig voneinander eingestellt werden, sodass die unterschiedlichsten Strömungs- bzw. Unterdruckverhältnisse einstellbar sind, die auf die zu übergebenden Fasern einwirken.

Vorteilhaft findet der Faserübergang und insbesondere die Ablage auf das Flor-Lieferband im Umfangsbereich der Saugwalze statt, also kontrolliert in dem Bereich, in welchem der Unterdruck wirkt, sodass eine optimale Faserablage auf dem Flor-Lieferband unterstützt werden kann.

Die Saug- bzw. Unterdruckwirkung wird unterstützt durch eine Luftstau- bzw. Überdruckwirkung, welche das Ablösen der Fasern von der Abzugswalze erleichtert. Dazu wird ein Luftstau in Förderrichtung der Fasern hinter der Abzugswalze erzeugt und zwar mittels einer Hilfswalze, die gleichsinnig mit der Abzugswalze rotiert.

Eine möglichst ungestörte Übernahme des Faservlieses auf das Flor-Lieferband kann insbesondere dadurch begünstigt werden, dass das Flor-Lieferband geringfügig schneller läuft als der Umfangsgeschwindigkeit der Abzugswalze entspricht. Auf diese Weise wird ein Materialstau bzw. eine Stauchung des Faservlieses vermieden und in an sich bekannter Weise, wie dies durch unterschiedliche Umfangsgeschwindigkeiten der Karde und der Abzugswalze bekannt ist, eine möglichst glatte Faserschicht auf dem Flor-Lieferband erzeugt.

Dem Flor-Lieferband kann als weitere Fördereinrichtung ein Sammelband nachgeschaltet sein, wobei zur Übergabe der Fasern zwischen den beiden Bändern eine Saugwalze vorgesehen ist, welche lediglich an einem Teil ihres Umfangs saugwirksam ausgebildet ist.

Die an einem Teil ihres Umfangs wirksamen Saugwalzen mit Schlitzdüse sind beispielsweise aus der US PS 3 787 930 bekannt. Dabei wird jedoch vorgeschlagen, derartige Saugwalzen ausdrücklich zur Umorientierung der Fasern vorgesehen, während üblicherweise, und insbesondere bei einer gatturigsgemäßen Vorrichtung, die Fasern möglichst ungestört bleiben und ihre Orientierung beibehalten sollen.

Ausführungsbeispiele der Erfindung werdennachfolgen anhand der Zeichnungen näher erläutert. Dabei zeigt
- Fig. 1: ein ersten Ausführungsbeispiel mit einer Karde und einem Flor-Lieferband, und
- Fig. 2: eine Anordnung ähnlich Fig. 1, mit nachgeschaltetem Flor-Sammelband.

In den Zeichnungen ist mit 1 insgesamt eine Vorrichtung bezeichnet, die zur Herstellung von Faservliesen dient. Von einer Karde 2, welche Fasern 3 entgegen dem Uhrzeigersinn fördert, werden die Fasern 3 durch eine Abzugswalze 4 abgenommen und von der Abzugswalze 4 gelangen die Fasern 3 auf ein Flor-Lieferband 5.

Das Flor-Lieferband 5 läuft um insgesamt drei Walzen um, wobei der Abzugswalze 4 am nächsten eine Saugwalze 6 vorgesehen ist, die eine luftdurchlässige Oberfläche aufweist, ebenso wie das Flor-Lieferband 5 luftdurchlässig ausgestaltet ist. Mehr als die drei beispielhaft dargestellten Walzen können abweichend von dem dargestellten Ausführungsbeispiel vorgesehen sein, um z. B. eine besonders zuverlässige Führung des Flor-Lieferbandes 5 sicherzustellen.

Die Saugwalze 6 weist eine Spaltdüse 7 auf, die drehfest einstellbar ist, sodass sich der luftdurchlässige Umfang der Saugwalze 6 zusammen mit dem Flor-Lieferband 5 bewegt, während die Spaltdüse 7 demgegenüber drehfest stehen bleibt und ihre Saugwirkung an einer feststehenden, vorgegebenen Stelle entfaltet.

In punktierten Linien ist eine demgegenüber andere, abweichende Stellung der Spaltdüse 7 mit 7a angedeutet. Durch Verstellung um die Walzen-Längsachse kann die Spaltdüse 7 eingestellt werden, um die Lage des Unterdruckbereiches einstellen zukönnen. Abgesehen von dieser Verstellbarkeit kann auch mit an sich bekannten Mitteln die Saugwirkung der Spaltdüse 7 beeinflusst werden, beispielsweise durch eine Beeinflussung der Gebläseleistung eines Sauggebläses, durch mehr oder weniger weit in den Absaugtrakt eingeschobene Schieber oder dergleichen.

Die Fasern 3 gelangen von der Abzugswalze 4 auf das Flor-Lieferband 5 in dem Bereich, in welchem dieses um die Saugwalze 6 umläuft, also im gebogenen Bereich dieses Lieferbandes 5. Dabei bewirkt bzw. unterstützt die Spaltdüse 7 den Übergang der Fasern 3 von der Abzugswalze 4 auf das Flor-Lieferband 5 und unterstützt insbesondere die Ablösung der Fasern 3 von der Abzugswalze 4. Ein anschließender zweiter Saugbereich der Saugwalze 6 stellt eine optimale Anlage der Fasern 3 an dem Flor-Lieferband 5 sicher. Zu diesem Zweck ist in Drehrichtung der Saugwalze 6 hinter der Spaltdüse 7 ein zweiter Saugbereich vorgesehen, der etwa 1/4 bis 1/3 des Umfangs der Saugwalze 6 ausmacht und rein schematisch mit 8 angedeutet ist.

Die Beeinflussung der Fasern in Förderrichtung hinter der Spaltdüse 7 wird jedoch nicht nur durch den zweiten Saugbereich 8 bewirkt, sondern auch durch ein Luftpolster, welches in Förderrichtung hinter der Abzugswalze 4 aufgebaut wird. Hierzu ist eine Hilfswalze 9 vorgesehen, die gleichsinnig mit der Abzugswalze 4 rotiert, sodass die einander benachbarten Oberflächen dieser beiden Walzen sich gegenläufig begegnen. Der von der Hilfswalze 9 umfangsmäßig mitgerissene Luftstrom begünstigt die Ablösung der Fasern 3 von der Abzugswalze 4.

In Fig. 2 ist die Vorrichtung 1 dahingehend weitergebildet, dass ein Sammelband 10 vorgesehen ist, welchem das Flor-Lieferband 5 wie auch gegebenenfalls weitere Flor-Lieferbänder zufördert. Die Übergabe der Fasern 3 vom Flor-Lieferband 5 auf das Sammelband 10 wird durch eine als Übergabewalze 11 bezeichnete Saugwalze begünstigt, welche lediglich in einem Bereich 12 saugwirksam ist, dessen seitliche Begrenzungen in Fig. 2 hindurchgezogenen Linien dargestellt sind.

## Patentansprüche

1. Vorrichtung (1) zur Abnahme eines Faservlieses von einer Karde (2),
mit einer der Karde (2) nachgeschalteten Abzugswalze (4), und mit einem der Abzugswalze (4) nachgeschalteten luftdurchlässigen Flor-Lieferband (5),
wobei unter dem Flor-Lieferband (5), also auf der von der Abzugswalze (4) abgewandten Seite, eine Ansaugeinrichtung vorgesehen ist,
**dadurch gekennzeichnet, dass** die Ansaugeinrichtung durch eine Saugwalze (6) gebildet ist,
welche eine vergleichsweise schmale, achsparallel an der Walzenoberfläche mündende Spalt- oder Schlitzdüse (7) als ersten Saugbereich aufweist,
sowie einen demgegenüber größeren zweiten Saugbereich (8), welcher sich über einen größeren Umfangsabschnitt der Saugwalze (6) erstreckt als die Spalt- oder Schlitzdüse (7).

2. Vorrichtung nach Anspruch 1, **dadurch gekennzeichnet, dass** die Saugleistung des zweiten Saugbereichs (8) unabhängig vom ersten Saugbereich einstellbar ist.

3. Vorrichtung nach Anspruch 1 oder 2, **dadurch gekennzeichnet, dass** der zweite Saugbereich (8) etwa ¼ bis ⅓ des Walzenumfangs ausmacht.

4. Vorrichtung nach einem der vorherigen Ansprüche, **gekennzeichnet durch** eine Hilfswalze (9), welche in Transportrichtung der Fasern (3) gesehen hinter der Abzugswalze (4) angeordnet ist und gleichsinnig mit dieser rotiert,
wobei der Abstand zwischen der Abzugswalze (4) und der Hilfswalze (9) derart bemessen ist, dass ein Luftpolster zwischen ihnen gebildet wird, welches die Ablösung der Fasern (3) von der Abzugswalze (4) begünstigt.

5. Vorrichtung nach einem der vorhergehenden Ansprüche,
**dadurch gekennzeichnet, dass** der Übergabebereich, in welchem die Fasern (3) auf das Flor-Lieferband (5) gelangen, am Umfang der Ansaugwalze (4) vorgesehen ist.

6. Vorrichtung nach einem der vorhergehenden Ansprüche,
**dadurch gekennzeichnet, dass** das Flor-Lieferband (5) geringfügig - wie etwa 10 % - schneller als die Umfangsgeschwindigkeit der Abzugswalze (4) läuft.

7. Vorrichtung nach einem der vorhergehenden Ansprüche, **gekennzeichnet durch** ein dem Flor-Lieferband (5) nachgeschaltetes Sammelband (10), wobei zwischen diesen beiden Bändern eine Saugwalze (11) vorgesehen ist, welche lediglich an einem Teil ihres Umfangs saugwirksam ausgebildet ist.

## Claims

1. Device (1) for removing a fibre web from a card (2) with a removal roller (4) located downstream from the card (2) and with an air-permeable web-supply belt (5) located downstream from the removal roller (4), where a suction device is provided beneath the web-supply belt (5) i.e. on the side facing away from the removal roller (4),
**characterised in that** the suction device is formed by a suction roller (6) which, as its first suction area, has a relatively narrow slit or slotted nozzle (7) opening onto the surface of the roller parallel to the axis,
and that a larger second suction area (8) opposite the first suction
area, extends over a larger section of the circumference of the suction roller (6) than the slit or slotted nozzle (7).

2. Device according to claim 1, **characterised in that** the suction power of the second suction area (8) can be adjusted separately from the first suction area.

3. Device according to claim 1 or claim 2, **characterised in that** the second suction area (8) composes approximately 1/4 to 1/3 of the circumference of the roller.

4. Device according to one of the above claims, **characterised by** an auxiliary roller (9) which, seen in the direction of travel of the fibres, is located behind the removal roller (4) and rotates in the same direction as the removal roller, where distance between the removal roller (4) and the auxiliary roller (9) is of such a size that an air cushion forms between them which favours the release of the fibres (3) from the removal roller (4).

5. Device according to one of the above claims, **characterised in that** the transfer area, in which the fibres (3) reach the web-supply belt (5) is provided on the surface of the suction roller (4).

6. Device according to one of the above claims, **characterised in that** the websupply belt (5) runs slightly faster (approximately 10%) than the circumference speed of the removal roller (4).

7. Device according to one of the above claims, **characterised by** a collecting belt (10) located downstream from the web-supply belt (5), where a suction roller (11) is provided between these two belts which is shaped to exercise a suction force on part of its circumference only.

## Revendications

1. Dispositif (1) pour récupérer un feutre de fibres sur une carde (2),
avec un cylindre de retrait (4) monté en aval de la carde (2),
et avec un ruban de dépose de voile (5) laissant passer l'air, qui est monté en aval du cylindre de retrait (4),
un dispositif d'aspiration étant prévu sous le ruban de dépose de voile (5), autrement dit sur le côté opposé au cylindre de retrait (4),
**caractérisé en ce que** le dispositif d'aspiration est formé par un cylindre d'aspiration (6) qui possède une buse fendue ou entrouverte (7) relativement large, débouchant parallèlement à son axe à la surface du cylindre, qui forme une première zone d'aspiration, ainsi qu'une deuxième zone d'aspiration (8) plus grande que celle-ci, qui s'étend sur une plus grande partie de la circonférence du cylindre d'aspiration (6) que la buse fendue ou entrouverte (7).

2. Dispositif selon la revendication 1, **caractérisé en ce que** la puissance d'aspiration de la deuxième zone d'aspiration (8) est réglable indépendamment de la première zone d'aspiration.

3. Dispositif selon la revendication 1 ou 2, **caractérisé en ce que** la deuxième zone d'aspiration (8) représente entre le quart et le tiers environ de la circonférence du cylindre.

4. Dispositif selon l'une des revendications précédentes, **caractérisé en ce qu'**il comporte un cylindre auxiliaire (9) qui est disposé, dans le sens de transport des fibres (3), derrière le cylindre de retrait (4) et tourne dans le même sens que celui-ci, l'écartement entre le cylindre de retrait (4) et le cylindre auxiliaire (9) étant dimensionné de façon à former entre eux un coussin d'air qui favorise le détachement des fibres (3) du cylindre de retrait (4).

5. Dispositif selon l'une des revendications précédentes, **caractérisé en ce que** la zone de transfert dans laquelle les fibres (3) parviennent sur le ruban de dépose de voile (5) est prévue sur la circonférence du cylindre d'aspiration (4).

6. Dispositif selon l'une des revendications précédentes, **caractérisé en ce que** le ruban de dépose de voile (5) tourne légèrement, environ 10 %, plus vite que la vitesse périphérique du cylindre de retrait (4).

7. Dispositif selon l'une des revendications précédentes, **caractérisé en ce qu'**il comporte un ruban collecteur (10) monté en amont du ruban de dépose de voile (5), un cylindre d'aspiration (11) qui est capable d'aspiration seulement sur une partie de sa circonférence étant prévu entre ces deux rubans.
